# FASCICULE DE BREVET EUROPEEN

(11) **EP 1 500 472 B1**
(45) Date de publication et mention de la délivrance du brevet: **21.03.2007**
(21) Numéro de dépôt: 04291786.4
(22) Date de dépôt: 13.07.2004
(51) Int. Cl.: B25C 1/00, B25C 1/18

(54) **Appareil d'entraînement d'éléments de fixation à sabot de sécurité**
Eintreibwerkzeug für Befestigungsmittel mit Sicherheitsklinke
Fastener driving tool with safety latch

(30) Priorité: 23.07.2003 FR 0308999
(43) Date de publication de la demande: 26.01.2005
(73) Titulaire: SOCIETE DE PROSPECTION ET D'INVENTIONS TECHNIQUES SPIT, 26501 Bourg-Les-Valence (FR)
(72) Inventeur: Almeras, Roland, 07300 Tournon (FR); Herelier, Patrick, 07300 Saint Jean de Muzols (FR); Vallon, Emmanuel, 26800 Portes les Valence (FR)
(74) Mandataire: Bloch, Gérard

(56) Documents cités:
- EP-A- 0 987 086
- US-A- 5 167 359

## Description

La présente demande concerne un appareil d'entraînement d'éléments de fixation du type clou ou agrafe - il s'agit alors d'un cloueur ou d'une agrafeuse - comprenant un canon avec, à l'avant, un guide-élément agencé pour reculer lors d'une mise en appui de l'appareil, un magasin d'alimentation destiné à recevoir un chargeur d'éléments de fixation et à introduire un élément dans le canon, et des moyens de sécurité d'appui, agencés pour n'autoriser l'entraînement d'un élément de fixation qu'après recul du guide-élément et comprenant un sabot de sécurité agencé pour, en l'absence d'élément dans le canon, être déplacé en position de sécurité et empêcher le recul du guide-élément.

Un tel appareil est connu du document EP-A-0 987 086.

L'appareil concerné ici est a priori ce qu'on appelle un pistolet de scellement à tir indirect, dans lequel une masselotte, destinée à l'entraînement d'une pointe, d'un tampon ou de tout autre élément analogue, est propulsée vers l'avant sous l'action de la combustion d'une charge de poudre ou de l'explosion d'un mélange de gaz inflammable.

Le guide-élément est plus généralement appelé guide-pointe. Ce guide est souvent distinct du canon et monté à l'avant du canon. Parfois, la partie avant du canon fait office de guide-pointe et, dans ce cas, c'est tout le canon qui est agencé pour être déplacé vers l'arrière lors de la mise en appui de l'appareil, dans le cadre de la sécurité d'appui.

En ce qui concerne le sabot de sécurité, lorsqu'il n'y a pas d'élément de fixation dans le canon, un ressort le pousse vers l'axe du canon sur le trajet de recul du guide-pointe ainsi empêché de reculer. Ce sabot de sécurité a été proposé pour éviter de faire fonctionner l'appareil à vide, ce qui serait néfaste, d'abord parce que presque toute l'énergie de tir serait absorbée par l'appareil lui-même, puis aussi en raison du risque que la masselotte ne pénètre dans le matériau support.

Quant au chargeur, il comporte un poussoir d'introduction un par un des éléments de fixation dans le canon de l'appareil, avec un témoin d'avance du poussoir.

Mais lorsque le poussoir du chargeur a atteint sa position extrême, la plus avancée dans le chargeur, c'est-à-dire au dernier élément de fixation, le témoin d'avance du poussoir ne permet pas de savoir s'il y a encore un élément dans le canon ou pas, c'est-à-dire si cet élément a déjà été utilisé ou non.

L'invention de la présente demande vise à pallier cet inconvénient et à offrir à l'utilisateur de l'appareil le confort d'une bonne information, lui évitant de s'interroger sur le point de savoir si le canon de son appareil est vide ou si son appareil a un défaut de fonctionnement. Ce problème est résolu par un appareil correspondant à la revendication 1.

Dans la forme de réalisation de l'appareil de l'invention, le témoin comporte un pion solidaire du sabot et monté coulissant, d'une position de fonctionnement à une position de sécurité, dans un puits débouchant dans une ouverture de la surface du boîtier de l'appareil.

Avantageusement, le pion a une longueur telle que, en position de fonctionnement, son extrémité libre est visible dans l'ouverture du puits et cachée en position de sécurité.

De préférence, le sabot et le témoin sont formés d'une seule pièce.

L'invention sera mieux comprise à la lumière de la description suivante de l'appareil d'entraînement d'éléments de fixation selon l'invention, en référence au dessin annexé sur lequel :
- la figure 1 représente une vue en coupe, selon l'axe du canon, de l'appareil de l'invention quand il est chargé et en position de repos ;
- la figure 2 représente une vue, selon la même coupe, de l'appareil de l'invention quand il est chargé et en position de tir ;
- la figure 3 représente une vue, selon la même coupe, de l'appareil de l'invention, en position de repos, quand le chargeur est vide , et
- la figure 4 représente une vue en coupe, selon un plan orthogonal à l'axe du canon et passant par le témoin, de l'appareil de l'invention quand le chargeur est vide.

En référence aux figures 1 et 2, l'appareil 1 d'entraînement d'éléments de fixation, ici un pistolet de scellement, comporte un guide-élément 4, formé par la partie avant du canon 3 du pistolet 1, et un magasin d'alimentation 5 dans lequel est reçu un chargeur 50 d'éléments de fixation, ici des pointes 2, 7, réunies en un chapelet par des pions de guidage 6.

Dans le chargeur 50, les pointes 2, 7 sont maintenues alignées et, grâce à un poussoir 11, poussées une à une dans le canon, au rythme des tirs.

Le guide-pointe 4 peut coulisser vers l'arrière 21 du pistolet lorsqu'il est en appui sur un matériau support 20 dans lequel on veut enfoncer une pointe.

Conformément à la sécurité dite d'appui, l'entraînement, ou le tir, de la pointe 7 introduite dans le canon n'est possible que si le guide-pointe est en appui sur le matériau 20, comme représenté sur la figure 2. Pour cela, des moyens de sécurité d'appui parfaitement connus de l'homme du métier et donc_non représentés, n'autorisent le tir que dans ce cas.

Conformément à une autre mesure de précaution visant à un bon usage du pistolet, il est prévu un sabot de sécurité 8 agencé pour empêcher le guide-pointe 4 de reculer si le canon 3 est vide, comme représenté sur la figure 3.

Le sabot 8 est essentiellement constitué d'un patin sensiblement parallélépipédique 81 comportant un doigt 82, également parallélépipédique, agencé pour s'encastrer dans une rainure 9 du guide-pointe quand le patin 81 est dans le canon, et pour s'en dégager quand ledit patin est repoussé hors du canon, et comportant un piston 83 cylindrique agencé pour coulisser dans un puits 14 ménagé dans le boîtier du pistolet.

Le sabot 8 est poussé transversalement par rapport à l'axe du canon par un ressort hélicoïdal 10 entourant le piston 83, et est guidé dans cette direction par ledit piston. Quand l'action du ressort 10 sur le patin 81 du sabot 8 n'est pas compensée par le poussoir 11 du chargeur 50, une pointe 7 n'étant pas présente dans le canon, le doigt 82 pénètre dans la rainure 9 du guide-pointe 4, empêchant ainsi sa mise en position d'appui et tout tir ultérieur. Si une pointe 7 est présente, le doigt 82 est dégagé de la rainure 9, le guide-pointe est débloqué et un tir peut être effectué.

Il est prévu un indicateur d'avancement du poussoir 11 (non représenté) qui indique sa position dans le chargeur 50, et notamment s'il se trouve en butée en tête du chargeur, comme sur la figure 3, mais cet indicateur est déficient à indiquer si le tir de la dernière pointe du chargeur a été effectué ou non, puisqu'il ne change pas de position à la suite de ce tir. L'utilisateur peut alors rester dans l'incertitude quant à savoir s'il y a encore une pointe dans le canon ou non.

Il est prévu que le pistolet comporte aussi un témoin 12 indiquant la position du sabot de sécurité 8. Pour cela, le sabot 8 comporte un pion 13 duquel il est solidaire (ou monobloc avec lui) coulissant, avec le piston 83, dans le puits 14 qui débouche dans une ouverture 15 de la surface 16 du boîtier du pistolet.

Dans l'exemple, le pion 13 est simplement un prolongement du piston 83.

Quand une pointe 7 est présente dans le canon (figures 1 et 2), le sabot 8 est repoussé par la pointe 7 sous l'action du poussoir 11 du chargeur 50, le pion 13 est en position (F) de fonctionnement et son extrémité libre 17 est visible par l'ouverture 15.

Quand, après le dernier tir, il n'y a plus de pointe 7 dans le canon (figures 3 et 4), le sabot 8 est repoussé par le ressort 10, le pion 13 est en position (S) de sécurité et son extrémité libre 17 est cachée, ce qui lève l'incertitude de l'utilisateur du pistolet.

## Revendications

1. Appareil (1) d'entraînement d'éléments de fixation (2) comprenant un canon (3) avec, à l'avant, un guide-élément (4) agencé pour reculer lors d'une mise en appui de l'appareil, un magasin (5) d'alimentation, destiné à recevoir un chargeur (50) d'éléments de fixation et à introduire un élément (7) dans le canon, et des moyens de sécurité d'appui, agencés pour n'autoriser l'entraînement d'un élément de fixation qu'après recul du guide-élément et comprenant un sabot de sécurité (8) agencé pour, en l'absence d'élément (7) dans le canon, être déplacé en position de sécurité et empêcher le recul du guide-élément, **caractérisé par le fait qu'**il comporte un témoin (12) de la position de sécurité du sabot de sécurité (8), qui comporte un pion (13) solidaire du sabot (8) et monté coulissant, d'une position (F) de fonctionnement à une position (S) de sécurité, dans un puits (14) débouchant dans une ouverture (15) de la surface (16) du boîtier de l'appareil.

2. Appareil selon la revendication 1, dans lequel le pion (13) a une longueur telle que, en position de fonctionnement (F), son extrémité libre (17) est visible dans l'ouverture (15) du puits (14) et cachée en position de sécurité (S).

3. Appareil selon l'une des revendications 1 et 2, dans lequel le sabot (8) et le témoin (12) sont formés d'une seule pièce.

## Claims

1. Apparatus (1) for driving fasteners (2) comprising a barrel (3) with, at the front, a fastener guide (4) designed to retreat as the apparatus is pressed against something, a feed magazine (5), intended to receive a loader (50) of fasteners and to introduce one fastener (7) into the barrel, and bearing safety means designed to allow a fastener to be driven only after the fastener guide has retreated and comprising a safety shoe (8) designed to, when there is no fastener (7) in the barrel, be moved into a safe position and prevent the retreat of the fastener guide, **characterized in that** it comprises a tell-tale (12) of the safe position of the safety shoe (8), which comprises a peg (13) secured to the shoe (8) and mounted to slide, from an operating position (F) to a safe position (S), in a well (14) opening into an opening (15) in the surface (16) of the casing of the apparatus.

2. Apparatus according to Claim 1, in which the peg (13) has a length such that in the operating position (F) its free end (17) is visible in the opening (15) of the well (14) and hidden in the safe position (S).

3. Apparatus according to either of Claims 1 and 2, in which the shoe (8) and the tell-tale (12) are formed as a single piece.

## Patentansprüche

1. Vorrichtung (1) zum Eintreiben von Befestigungselementen (2) mit einem Lauf (3), der vorne ein Führungselement (4) aufweist, das so angeordnet ist, dass es zurückgesetzt wird, wenn die Vorrichtung gegen etwas in Anlage gebracht wird, einem Zuführungsmagazin (5), das einen Befestigungselementlader (50) aufnehmen und ein Element (7) in den Lauf einführen soll, und Anlage-Sicherheitsmitteln, die so angeordnet sind, dass sie das Eintreiben eines Befestigungselements erst nach dem Zurücksetzen des Führungselements gestatten, und eine Sicherheitsklinke (8) umfassen, die so angeordnet ist, dass sie, wenn sich kein Element (7) im Lauf befindet, in Sicherheitsposition verschoben wird und das Zurücksetzen des Führungselements verhindert, **dadurch gekennzeichnet, dass** sie eine Anzeige (12) der Sicherheitsposition der Sicherheitsklinke (8) aufweist, die einen fest mit der Klinke (8) verbunden Zapfen (13) enthält, der in einer in einer Öffnung (15) der Vorrichtungsgehäusefläche (16) mündenden Senke (14) aus einer Betriebsposition (F) in eine Sicherheitsposition (S) verschiebbar angebracht ist.

2. Vorrichtung nach Anspruch 1, bei der der Zapfen (13) eine solche Länge aufweist, dass sein freies Ende (17) in Betriebsposition (F) in der Öffnung (15) der Senke (14) sichtbar und in Sicherheitsposition (S) verdeckt ist.

3. Vorrichtung nach einem der Ansprüche 1 und 2, bei der die Klinke (8) und die Anzeige (12) einstückig ausgebildet sind.
